# FASCICULE DE BREVET EUROPEEN

(11) **EP 0 025 375 B1**
(45) Date de publication et mention de la délivrance du brevet: **18.07.1984**
(21) Numéro de dépôt: 80401181.5
(22) Date de dépôt: 12.08.1980
(51) Int. Cl.: H01H 33/18

(54) **Interrupteur à soufflage magnétique en rotation de l'arc**
Schalter mit magnetischer Blasvorrichtung und rotierendem Lichtbogen
Circuit breaker with magnetic blow-out means and rotating arc

(30) Priorité: 03.09.1979 FR 7922151
(43) Date de publication de la demande: 18.03.1981
(73) Titulaire: MERLIN GERIN, F-38050 Grenoble Cédex (FR)
(72) Inventeur: Bouilliez, Olivier, F-38050 Grenoble Cedex (FR); Raphard, Denis, F-38050 Grenoble Cedex (FR)
(74) Mandataire: Kern, Paul

## Description

L'invention est relative à un interrupteur à soufflage magnétique en rotation de l'arc tel que défini dans le préambule des revendications 1 et 3.

On connaît des interrupteurs à arc tournant, (FR-A-2 339 244 de la demanderesse) qui présentent l'avantage sur les interrupteurs à autosoufflage de ne pas nécessiter des efforts importants de commande d'ouverture. Le succès commercial de ces interrupteurs a confirmé la validité de cette technique et la présente invention concerne des perfectionnements permettant un accroissement des performances, notamment du pouvoir de coupure de ces interrupteurs.

Il est également connu (GB-A-479 097) de renforcer le champ magnétique de soufflage en rotation de l'arc par un noyau ferromagnétique inséré dans la bobine de soufflage. Pour assurer le bon fonctionnement de l'interrupteur, il est essentiel de guider le déplacement de l'arc pour le maintenir dans la zone de soufflage magnétique optimale, l'arc étant sensiblement perpendiculaire au champ de soufflage. Pour ce faire l'arc doit être maintenu sur une piste, relativement étroite, de migration de la racine d'arc en regard et accolée à la face terminale de la bobine. L'interrupteur décrit dans la document précité GB-A-479 097 comporte une piste large en forme de disque coiffant la bobine et le noyau et l'arc peut migrer vers la zone centrale à soufflage réduit. Le noyau est connecté en série de la bobine en permanence ce qui diminue l'intensité du courant dans la bobine.

Pour éviter un amorçage de l'arc sur le noyau voisin de l'électrode annulaire, il a été proposé de coiffer ce noyau par un capuchon isolant (US-A-2 439 952). La présence d'un matériau isolant dans la zone d'arc est néfaste à la désionisation.

Un autre interrupteur connu (FR-A-2 285 700) comporte une piste circulaire d'arc entourant extérieurement un contact ' principal avec interposition d'un écran isolant entre le contact principal et la piste d'arc. Un noyau magnétique est disposé à l'intérieur de la bobine de soufflage en venant en faible saillie de cette dernière de côté de la piste d'arc, dont le noyau est espacé. Le noyau est connecté électriquement au contact principal et en cas d'amorçage de l'arc sur le noyau la bobine est court-circuitée.

Le document FR-A-2 414 786 concerne un interrupteur ayant une bobine de soufflage à face avant entièrement coiffée par une électrode circulaire en forme de disque. Cette électrode large présente les inconvénients précités de migration de l'arc vers la zone de soufflage magnétique faible. Cette partie est coiffée d'un matériau isolant nuisible à l'extinction de l'arc. Le noyau magnétique à l'arrière de l'électrode est éloigné de la zone d'arc.

La présente invention a pour but de remédier à ces inconvénients et telle qu'elle est caractérisée dans les revendications 1 et 3.

La présence d'un noyau ferromagnétique, formant une culasse, permet un accroissement du champ magnétique de soufflage de l'arc tiré entre les contacts et une rotation accélérée des racines de l'arc évitant toute érosion des pistes de contact. Le noyau est espacé et au potentiel de la piste d'arc évitant une migration et un ancrage de l'arc sur le noyau. En cas d'amorçage sur ce noyau le soufflage magnétique par la bobine est maintenu, permittant une coupure de l'arc. La bobine de soufflage est connectée directement en série avec les contacts d'arc et elle est parcourue par le courant de défaut, notamment de court-circuit. Les efforts électrodynamiques s'exerçant sur les spires successives sont dans ce cas fort importants et peuvent provoquer l'éclatement de la bobine. Selon une réalisation de la présente invention, la bobine comporte:
- un empilage de disques conducteurs annulaires fendus, formant chacun une spire de la bobine et d'intercalaires isolants, assurant l'isolation électrique entre les disques successifs, les fentes des disques successifs étant décalées angulairement en hélice,
- des ponts de contact insérés entre les disques successifs en étant encadrés par les fentes des disques adjacents, et
- des tiges de serrage dudit empilage pour assurer par pression le contact électrique entre les disques et lesdits ponts de contact. L'effort de répulsion entre les disques et l'électrode d'arc est repris par des tirants en forme de tige, qui traversent des orifices ménagés dans l'empilage constitutif de la bobine. Ces tirants sont solidarisés à l'une de leurs éxtrémités à l'électrode annulaire appliquée contre la face frontale de la bobine. Ils sont reliés mécaniquement et électriquement par leurs extrémités opposées au support du noyau ferromagnétique et ils appartiennent à la liaison électrique entre l'électrode annulaire et le noyau pour porter ces derniers au même potentiel. Des fourreaux isolants entourent les tiges au passage de la bobine.

Selon un autre développement de l'invention, une culasse entoure extérieurement la bobine de soufflage, de manière à accroître le champ magnétique de soufflage dans la zone de formation et d'extinction de l'arc. L'action combinée du noyau interne et de la culasse externe permet d'obtenir un champ de soufflage suffisant même lors d'une coupure de faible courant.

D'autres avantages et caractéristiques de l'invention ressortiront plus clairement de la description qui va suivre d'un mode de mise en oeuvre de l'invention, donné à titre d'example et représenté aux dessins annexés, dans lesquels:
la figure 1 est une vue schématique en coupe axiale partiellement arrachée d'un pôle d'un interrupteur selon la présente invention, la vue de gauche représentant l'interrupteur en position fermée et la vue de droite représentant l'interrupteur en position ouverte;
la figure 2 est une vue éclatée en perspective de l'empilage constitutif de la bobine de soufflage selon la fig. 1;
la figure 3 est une coupe suivant la ligne III-III de la fig. 1.

Sur les figures, un interrupteur comporte une enveloppe isolante étanche allongée 10 remplie d'hexafluorure de soufre sous pression, par exemple de quelques bars. A l'intérieur de l'enveloppe 10 sont logés un ensemble 12 de contacts fixes et un ensemble de contacts mobiles 14 monté à coulissement axial et commandé par un bras oscillant 15 de commande d'un mécanisme de commande (non représenté sur la fig. 1), mais pouvant être du type décrit dans le document précité FR-A-2 339 244, auquel on se reportera avantageusement pour de plus amples détails.

L'ensemble de contacts mobiles 14 comporte un contact principal mobile 16 en forme de cuvette, dont l'extrémité annulaire 18 faisant face à l'ensemble de contacts fixes 12 est agencée en piste de migration d'une racine d'arc. La cuvette 16 est assujettie à sa base à une tige coulissante de commande 20 solidarisée par un coulisseau 22 au bras de commande 15. A l'intérieur du contact en cuvette 16 est monté semi-fixe un contact d'arc 24 ayant une électrode annulaire 26 formant une piste annulaire de migration d'arc. Le contact d'arc 24 est sollicité en position de butée contre un collet 28 en direction de l'ensemble de contacts fixes 12 par un ressort 30. En position de butée la piste de électrode annulaire 26 du contact d'arc 24 est sensiblement au niveau de l'extrémité annulaire 18 du contact principal mobile 16.

L'ensemble de contacts fixes 12 est solidarisé au fond 32 de l'enveloppe isolante 10 par un étrier 34 ayant une plaque de fixation 36, qui présente un orifice central de passage d'un noyau ferromagnétique 38 et des orifices répartis sur une circonférence entourant la noyau 38. L'ensemble de contacts fixes 12 comporte essentiallement un contact d'arc fixe 42 en forme de piste annulaire susceptible de coopérer par aboutement avec le contact d'arc mobile 24 de même configuration, une bobine de soufflage tubulaire 44 et un contact principal fixe 46 présentant une face annulaire de contact susceptible de coopérer par aboutement avec le contact mobile principal 16. A l'intérieur du contact fixe principal 46 en forme de coupelle est disposée une culasse 48 en matériau ferromagnétique, qui épouse la forme du contact principal 46 en entourant latéralement la bobine 44. La face terminale 50 du noyau 38 est sensiblement au niveau du contact d'arc fixe 42, les extrémités du contact fixe principal 46 et de la culasse 48 étant légèrement en retrait par rapport au contact d'arc fixe 42. Il est facile de voir que la culasse 48 et le noyau 38, qui la traverse, constituent un circuit magnétique de gainage de la bobine tubulaire 44 présentant un entrefer dans la zone de contact entre le contact d'arc mobile 24 et le contact d'arc fixe 42.

La bobine 44 est constituée par un empilage, décrit en détail ci-dessous en référence aux figures 2 et 3, traversé par les tiges de serrage ou tirants 40. Ces derniers sont fixés par une de leurs extrémités à la piste annulaire, par exemple par soudage et traversent successivement des orifices ménagés dans un.anneau de déphasage 52, dans la bobine 44, dans la culasse 48, dans le contact principal fixe 46, dans l'étrier 34 et dans une plaque 54 de support du noyau 38. Des écrous 56 vissés sur les extrémités filetées des tirants 40 maintiennent assemblées les pièces constitutives de l'ensemble de contacts fixes 12. L'anneau de déphasage 52 de grande section recouvre la quasi-totalité de la face frontale de la bobine 44 contre laquelle il est appliqué en étant inséré entre cette face frontale et la piste annulaire. Le bord externe 58 de l'anneau déphasage 52 est chanfreiné pour limiter les risques d'amorçage de l'arc sur le contact principal 46 adjacent. Les tirants 40 et la plaque de support 54 sont isolés électriquement de la bobine 44, du contact principal fixe 46 et de l'étrier 34 par des fourreaux isolants 60 à collerette 62 enfilés sur les tirants 40.

L'enveloppe isolante 10 présente à sa partie supérieure une traversée de connexion 64 reliée électriquement à l'étrier 34 et à sa partie inférieure une traversée 66 reliée électriquement par un conducteur souple 68 à l'ensemble de contacts mobiles 14. Des tresses 70, décrites ci-dessous, relient électriquement le contact d'arc mobile 24 au contract principal mobile 16.

L'interrupteur selon l'invention fonctionne de la manière suivante:
En position fermée, représentée sur la demi-vue dé gauche de la fig. 1, l'ensemble de contacts mobiles 14 est maintenu au contact de l'ensemble de contacts fixes 12, les pistes annulaires d'arc étant aboutées ainsi que les contacts principaux 16, 46. Le courant entrant par exemple par la traversée 64 parcourt l'étrier 34, le contact principal 46, pressé par les tirants 40 contre l'étrier 34, le contact principal 16, le conducteur souple 68 et la traversée 66. Parallèlement, aux contacts principaux 46, 16, le courant peut parcourir un circuit dérivé constitué par la bobine 44, l'anneau de déphasage 52, le contact mobile d'arc 42, le contact semi-fixe d'arc 24, les tresses 70 pour aboutir au contact principal 16. L'impédance de ce circuit dérivé étant notablement supérieure à celle du circuit principal, la quasi-totalité du courant parcourt ce dernier circuit principal en fonctionnement normal. L'ouverture de l'interrupteur est commandée par un dispositif de déclenchement usuel ne faisant pas partie de la présente invention et pouvant être du type décrit dans le document FR-A-2 339 244. Le pivotement du bras de commande 16 vers le bas sur la fig. 1 provoque le coulissement de la tige 20 qui entraîne dans son déplacement l'ensemble des contacts mobiles 14. En une première phase les contacts principaux 16, 46 se séparent en tirant un arc de commutation, les contacts d'arc 24, 42 restant temporairement en aboutement sous l'action du ressort 30. La séparation des contacts principaux 16, 46 provoque la commutation du courant dans le circuit dérivé à travers la bobine 44, qui engendre un champ magnétique de soufflage. Le champ magnétique radial engendré par la bobine 44 dans la zone de séparation des contacts principaux 16, 46 provoque une rotation de l'arc de commutation facilitant son extinction. Dans une deuxième phase d'ouverture de l'interrupteur le contact d'arc mobile 24 vient en butée du collet 28 et est entraîné vers le bas, de manière à séparer les pistes annulaires en tirant un arc entre ces dernières (demi-vue de droite de la fig. 1 ). L'arc tiré entre les pistes s'étend dans l'entrefer ménagé entre la culasse 48 et le noyau 38 et est soumis à un champ de soufflage particulièrement intense qui provoque une rotation rapide sur les pistes annulaires. L'anneau de déphasage 52, disposé dans cet entrefer et à proximité immédiate de la piste (contact d'arc 42), entretient ce champ magnétique au passage au zéro du courant pour favoriser l'extinction de l'arc à cet instant. Dès l'interruption du courant, la bobine 44 n'est plus alimentée.

Le noyau 38, solidarisé mécaniquement et électriquement par la plaque 54 et les tirants 40 à la piste annulaire, est au même potentiel de cette dernière et en cas d'amorçage de l'arc sur la face terminale 50 du noyau 38 le courant emprunte un circuit constitué par le noyau 38, la plaque 54, les tirants 40, la piste de contact d'arc 42 et la bobine 44, maintenant cette dernière excitée. Tout amorçage de l'arc sur le noyau 38 maintient le soufflage en rotation de l'arc favorisant son extinction. Le chanfrein 58 de l'anneau de déphasage 52 empêche toute migration de l'arc vers le contact principal 46 et tout amorçage sur ce dernier. La bobine 44 engendre à la fois un champ de soufflage de l'arc de commutation tiré entre les contacts principaux 16, 46 et de l'arc de coupure tiré entre les pistes annulaires (contacts d'arc 26, 42).

La présence de fer, due au noyau 38, à l'intérieur de la bobine 44 augmente l'efficacité de cette dernière. La présence de la culasse 48 gainant extérieurement la bobine 44 accroît cette action et est particulièrement avantageuse lors de la coupure de faible courant.

En se référant plus particulièrement aux figures 2 et 3, qui montrent la bobine 44, on reconnaît la piste annulaire, l'anneau de déphasage 52 et les tirants 40, sur lesquels sont empilés alternativement des intercalaires isolants 72 et des disques conducteurs fendus 74. Les intercalaires 72 et les disques fendus 74 présentent des orifices de passage des tirants 40 et ils sont mis en place de manière à décaler angulairement les fentes 76 des disques conducteurs successifs 74. Dans l'exemple représenté sur la fig. 2, la bobine 44 est traversée par six tirants 40 répartis régulièrement et chaque disque conducteur 74 est décalé angulairement d'un sixième de tour, en l'occurrence de 60° par rapport au disque 74 adjacent. Dans chaque intercalaire isolant 72 est insérée une rondelle métallique 78 susceptible d'assurer un pont de contact entre les disques conducteurs adjacents 74. Les rondelles 78 des intercalaires successifs sont décalées du même angle que le décalage des fentes 76, une rondelle 78 étant toujours encadrée par les fentes 76 des deux disques conducteurs adjacents 74. On voit qu'en position assemblée et comprimée des disques 74 et intercalaires 72 le courant passe d'un disque 74 vers le disque suivant par les rondelles 78 formant un pont de contact, ce courant décrivant une hélice dont les spires successives sont chacune constituée par l'un des disques conducteurs 74. La bobine 44 peut comporter un nombre quelconque de disques 74 et d'intercalaires 72. Les rondelles 78 et notamment la rondelle intercalée entre le dernier disque 74 et l'anneau de déphasage 52 peuvent présenter une certaine élasticité, conférée par leur structure du type Belleville. L'élasticité des rondelles Belleville permet une compensation des dilatations thermiques, notamment de l'allongement des tirants 40 et évite toute interruption de la continuité électrique entre les disques successifs 74. La réalisation d'une telle bobine est particulièrement simple et les - tirants 40 s'opposent efficacement aux forces de répulsion qui s'exercent entre les spires et l'anneau de déphasage 52 lorsque la bobine 44 est parcourue par un courant intense, notamment un court-circuit.

La fig. 3 illustre le mode de connexion électrique entre le contact d'arc mobile 24 et le contact principal mobile 16 en forme de cuvette. Les tresses de connexion, dans l'exemple représenté sur la fig. 3, la paire de tresses 70, sont d'une part fixées par l'une de leurs extrémités à la- paroi interne de la cuvette 16, par exemple par des vis 80, l'extrémité opposée étant fixée à un doigt 82 porté par le contact mobile 24. Les tresses 70 s'étendent le long du pourtour de la cuvette 16 avec un jeu suffisant au mouvement relatif du contact mobile d'arc 24. Il est facile de voir que les tresses 70 viennent s'appliquer sous l'effet de boucle contre la paroi interne du contact principal 16, lorsqu'elles sont parcourues par un courant, le contact 16 limitant la déformation de ces tresses 70. Le contact 16 constitue une frette empêchant toute déformation excessive.

L'ensemble de coupure de l'interrupteur selon l'invention est particulièrement simple et son coût de fabrication et de montage est faible. L'adjonction de contacts principaux permet d'assurer un contact électrique fiable.

## Revendications

1. Interrupteur à soufflage magnétique en rotation de l'arc comprenant:
- une paire de contacts séparables (24, 42) ayant chacun une électrode annulaire formant une piste de rotation de la racine d'un arc tiré lors de la séparation desdits contacts,
- une bobine tubulaire (44) coaxiale auxdites électrodes et ayant une face terminale (52) accolée à l'une desdites électrodes annulaires du côté opposé à ladite piste, ladite bobine (44) étant reliée électriquement d'une part à l'une des bornes (64, 66) de l'interrupteur, et d'autre part à l'électrode accolée de manière à être alimentée électriquement en série d'un arc ancré sur l'électrode accolée et engendrer un champ magnétique radial dans la zone d'extension dudit arc,
- un noyau ferromagnétique (38) conducteur s'étendant coaxialement à l'intérieur de la bobine (44) pour renforcer le champ magnétique de soufflage de l'arc, la face frontale (50) du noyau (38) étant adjacente et séparée de ladite électrode accolée par un espace libre, caractérisé en ce que ledit noyau (38) est connecté électriquement à ladite électrode accolée.

2. Interrupteur selon la revendication 1, caractérisé par des tiges de support (40) de ladite électrode accolée s'étendant parallèlement à l'axe de la bobine (44) et des moyens (54) de connexion électrique et mécanique des extrémités libres de ces tiges (40) et dudit noyau (38) opposées à la zone d'arc.

3. Interrupteur à soufflage magnétique comprenant une paire de contacts séparables (24, 42), une électrode annulaire associée à l'un desdits contacts et une bobine tubulaire (44) disposée coaxialement et adjacente à ladite électrode annulaire, caractérisé par le fait que ladite bobine (44) comporte:
- un empilage de disques conducteurs (74) annulaires fendus formant chacun une spire de la bobine et d'intercalaires isolants (72) assurant l'isolation électrique entre les disques successifs (74), les fentes (76) des disques (74) successifs étant décalées angulairement en hélice,
- des ponts de contact (78) insérés entre les disques successifs (74) en étant encadrés par les fentes (76) des disques adjacents et
- des tiges de serrage (40) dudit empilage traversant des orifices alignés ménagés dans lesdits disques (74) et intercalaires (72) et répartis circonférentiellement pour assurer par pression le contact électrique entre les disques (74) et lesdits ponts de contact (78).

4. Interrupteur selon la revendication 3, caractérisé en ce que lesdits ponts de contact (78) comportent des rondelles dénommées Belleville, enfilées sur les tiges de serrage et présentant une élasticité de compensation des dilatations thermiques ou mécaniques, lesdites rondelles étant insérées dans un orifice de section correspondante de l'intercalaire (72).

5. Interrupteur selon la revendication 1 et la revendication 3 ou 4, caractérisé par des tiges (40) dont l'une des extrémités est assujettie à une électrode annulaire appliquée sur la face terminale de la bobine (44), lesdites tiges (40) traversant par des orifices ledit empilage et étant reliées par leur extrémité opposée audit noyau ferromagnétique (38), de manière à constituer des tiges de support de l'électrode et de serrage de l'empilage constitutif de la bobine (44).

6. Interrupteur selon la revendication 5, caractérisé en ce qu'une culasse magnétique (48) entoure extérieurement ladite bobine (44) en étant fixée avec le noyau (38) et la bobine (44) à un support (36) par lesdites tiges (40).

## Patentansprüche

1. Schalter mit magnetischer Blasung in Rotation des Lichtbogens bestehend aus:
- einem Paar trennbarer Kontakte (24, 42), die je eine ringförmige Elektrode haben, welche einen Laufring des Fusspunktes eines bei der Trennung der genannten Kontakte gezogenen Lichtbogens bildet,
- einer koaxial zu den genannten Elektroden rohrförmigen Spule (44), deren Endfläche (52) an einer der genannten ringförmigen Elektroden auf der Gegenseite des Laufringes anliegt, wobei die genannte Spule (44) einerseits elektrisch mit einem der Anschlüsse (64, 66) des Schalters und andererseits mit der anliegenden Elektrode so verbunden ist, dass sie elektrisch in Serie mit dem auf der anliegenden Elektrode laufenden Lichtbogen gespeist wird und ein radiales Magnetfeld in der Zone des genannten Lichtbogens erzeugt,
- einem ferro-magnetischen leitenden Kern (38), der sich koaxial im Innern der Spule (44) zur Verstärkung des magnetischen Blasfeldes des genannten Lichtbogens erstreckt, wobei die in der Nähe von der genannten anliegenden Elektrode stehende Endfläche (50) des Kernes (38) durch einen freien Raum von dieser getrennt ist,
. dadurch gekennzeichnet, dass der genannte Kern (38) elektrisch mit der genannten anliegenden Elektrode verbunden ist.

2. Schalter nach Anspruch 1, gekennzeichnet durch Tragstangen (40) der genannten anliegenden Elektrode, die sich parallel zur Spulenachse (44) erstrecken und durch mechanische und elektrische Verbindungsmittel (54) des genannten Kernes (38) und der freien Enden dieser Stangen (40) die sich-auf der Gegenseite der Lichtbogenzone befinden.

3. Schalter mit magnetischer Blasung bestehend aus einem Paar trennbarer Kontakte (24, 42), einer ringförmigen einem der genannten Kontakte zugeordneten Elektrode und einer rohrförmigen koaxial neben der genannten ringförmigen Elektrode liegenden Spule (44), dadurch gekennzeichnet, dass die genannte Spule (44) besteht aus:
- einem Stapel von ringförmigen gespalteten leitenden Scheiben (74), die je eine Windung der Spule bilden, und isolierende Zwischenlagen (72), die die elektrische Isolierung zwischen den aufeinanderfolgenden Scheiben (74) bilden, wobei die aufeinanderfolgenden Scheibenspalten (76) winkelig längs einer Schraube versetzt sind,
- Kontaktbrücken (78), die zwischen aufeinanderfolgenden Scheiben eingefügt sind une von den Spalten der anliegenden Scheiben (74) umrahmt sind,
- und Anziehstangen (40) des genannten Stapels, die in den Scheiben (74) und in den Zwischenlagen (72) in Reihe liegende Löcher durchqueren, und die ringförmig verteilt sind, um den elektrischen Kontaktdruck zwischen Scheiben (74) und den genannten Kontaktbrücken (78) zu bilden.

4. Schalter nach Anspruch 3, dadurch gekennzeichnet, dass die genannten Kontaktbrücken (78) aus auf die Anziehstangen gefädelte Federringen bestehen, die die thermischen oder mechanischen Dehnungen elastisch ausgleichen und in Löcher der Zwischenlagen (72) von entsprechender Grösse eingefügt sind.

5. Schalter nach Anspruch 1 und nach Anspruch 3 oder 4, gekennzeichnet durch Stangen (40), die an einem Ende an einer ringförmigen auf der Endfläche der Spule (44) anliegenden Elektrode befestigt sind, wobei die genannten Stangen (40) durch Löcher den genannten Stapel durchkreuzen und an dem ferro-magnetischen Kern (38) an der gegenüberliegenden Seite befestigt sind, um zugleich Tragstangen der Elektrode und Anziehstangen des Spulenstapels zu bilden.

6. Schalter nach Anspruch 5, dadurch gekennzeichnet, dass ein magnetisches Eisen (48) die Aussenseite der Spule (44) umschliesst und zusammen mit dem Kern (38) und der Spule (44) durch die genannten Stangen (40) an einem Träger (36) befestigt ist.

## Claims

1. Switch with magnetic blow-out in arc rotation comprising:
- a pair of separable contacts (24, 42) each having a ring-shaped electrode forming a rotation track of the root of an arc drawn when said contacts are separated,
- a tubular coil (44) coaxial to said electrodes and having a terminal side (52) coupled to one of said ring-shaped electrodes on the opposite side of said track, said coil (44) being electrically connected on the one hand to one of the switch terminals (64, 66), and on the other hand to the coupled electrode so as to be electrically supplied in series of an arc tied on the coupled electrode and to generate a radial magnetic field in the extension zone of said arc.
- a conducting ferromagnetic core (38) coaxially extending inside the coil (44) to intensify the magnetic field of the arc blow-out,
the front side (50) of the core (38) being adjacent and separated from said coupled electrode by a free gap, characterized in that said core (38) is electrically connected to said coupled electrode.

2. Switch according to claim 1, characterized by support rods (40) of said coupled electrode extending parallel to the axis of the coil (44) and of the electric and mechanical connection means (54) of the loose terminals of these rods (40) and said core (38) opposite to the arc zone.

3. Magnetic blow-out switch comprising a pair of separable contacts (24, 42), a ring-shaped electrode associated to one of said contacts and a tubular coil (44) coaxially disposed and adjacent to said ring-shaped electrode characterized by the fact that said coil (44) comprises:
- a stacking of slit ring-shaped conducting disks (74) each making a turn of the coil and of insulating insertions (72) ensuring the electric insulation between the successive disks (74), the slits (76) of the successive (74) disks being angularly helical shifted,
- contact bridges (78) inserted between the successive disks (74) by being enclosed by the slits (76) of the adjacent disks and
- tightening rods (40) of said stacking going through aligned apertures accommodated in said disks (74) and insertions (72) and circumferentially distributed to ensure the electric contact between the disks (74) and said contact bridges (78) by pressure.

4. Switch according to claim 3, characterized in that said contact bridges (78) comprise washers named Belleville, threaded on the tightening rods and showing a resilience to compensate the thermal or mechanical expansions, said washers being inserted in an aperture with a corresponding section of the insertion (72).

5. Switch according to claim 1 and claim 3 or 4, characterized by rods (40), one of the leads of which is secured. to a ring-shaped electrode applied on the end side of the coil (44), said rods (40) going through said stacking by apertures and being connected to said ferromagnetic core (38) by their opposite end, so as to constitute rods to support the electrode and to tight the constituent stacking of the coil (44).

6. Switch according to claim 5, characterized in that a magnetic yoke (48) surrounds said coil (44) on the outside by being fastened with the core (38) and the coil (44) to a support (36) by said rods (40).
